# EUROPÄISCHE PATENTSCHRIFT

(11) **EP 1 180 915 B1**
(45) Veröffentlichungstag und Bekanntmachung des Hinweises auf die Patenterteilung: **19.05.2004**
(21) Anmeldenummer: 01103783.5
(22) Anmeldetag: 16.02.2001
(51) Int. Cl.: H05B 3/26, H05B 3/34

(54) **Heizelement**
Heating element
Elément chauffant

(30) Priorität: 17.08.2000 JP 2000247612; 18.08.2000 US 642167
(43) Veröffentlichungstag der Anmeldung: 20.02.2002
(73) Patentinhaber: W.E.T. AUTOMOTIVE SYSTEMS AG, 85235 Odelzhausen (DE)
(72) Erfinder: Weiss, Michael, 83671 Benediktbeuren (DE); Hugenschmidt, Markus, Dr., 80639 München (DE); Schuller, Ferdinand, 86343 Königsbrunn (DE)

(56) Entgegenhaltungen:
- DE-A- 4 321 474
- GB-A- 2 186 769

## Beschreibung

Die vorliegende Erfindung betrifft ein Heizelement nach dem Oberbegriff des Anspruchs 1. Sie besitzt eine Heizfolie, welche eine Trägerschicht und eine Leitschicht aufweist. Unter Trägerschicht wird ein flächiges Gebilde aus einem elektrisch nicht leitfähigen Material verstanden. Dies kann Gewebe, Gewirke und Vliese - insbesondere aber Folien - beinhalten. Unter Heizelement wird nachfolgend eine Heizfolie mit elektrischen Anschlüssen verstanden. Es kann jedoch auch zusätzliche Komponenten wie z.B. Polsterauflagen und / oder Sensoren enthalten.

### Stand der Technik

Bekannt sind Heizelemente mit beheizbaren Geweben aus Graphit-Fasern. Diese weisen eine gute Funktionalität auf. Nachteilig ist allerdings die relativ aufwendige Produktion und somit ihr hoher Preis.

Weiterhin sind Heizdecken bekannt, bei denen als Heizelement eine Aluminiumfolie benutzt wird. Problematisch ist hierbei, daß diese Folie mechanisch nur gering belastbar und somit für viele Einsatzzwecke nicht geeignet ist. Dies gilt selbst dann, wenn die Aluminiumfolie mit einer Kunststoffolie beklebt wird.

Aus DE 43 21 474 ist ein Heizelement bekannt, das eine geschlitzte, leitfähige Kunststoff-Folie aufweist. Diese ist jedoch verfahrenstechnisch aufwendiger herzustellen.

### Gegenstand der Erfindung

Aufgabe der vorliegenden Erfindung ist somit, ein kostengünstiges, sicheres, flexibles und kontrolliert heizendes Heizelement bereit zu stellen. Diese wird mit den Merkmalen des Anspruches 1 erfüllt.

Es ist vorgesehen, daß an mindestens einem Schlitz (13) mindestens eine Verbindungsstelle (14) vorgesehen ist, an der mindestens zwei beieinander angeordnete Leitstreifen (12) an von ihren jeweiligen Enden (15) beabstandeten Bereichen elektrisch leitend miteinander in Verbindung stehen und an der die verbundenen Leitstreifen (12) auch ohne elektrische Verbindung bei Betrieb des Heizelementes im wesentlichen dasselbe Potential aufweisen würden. Dies erhöht die mechanische Belastbarkeit und Handhabbarkeit des Heizelements.

Die Leitschicht der Heizfolie ist eine auf der Trägerschicht abgeschiedene Metallschicht.

Dies bewirkt eine Erhöhung der mechanischen Belastbarkeit und eine Kostenreduzierung. Weiterhin besitzt ein solches Heizelement eine hohe Brand- und Kurzschlußsicherheit. Sollten an irgendeiner Stelle unbeabsichtigt Kurzschlüsse auftreten, so führt die extreme Dünnheit der Leitschicht zu einem lokalen Abbrennen der Leitschicht. Dies bewirkt eine Selbstheilung, da auf diese Weise ein Kurzschluß sofort wieder aufgehoben ist.

Es ist vorgesehen, daß die Leitschicht der Heizfolie zur Bildung mindestens einer Leitbahn mindestens eine Ausnehmung aufweist, um den Fluß eines Stromes durch die Leitschicht gezielt zu lenken. Es ist weiterhin vorgesehen, daß mindestens eine Leitbahn mindestens einen Schlitz aufweist, um den Fluß eines Stromes durch die Leitbahn gezielt zu lenken.

Durch diese Strukturierung lassen sich die Temperaturverteilung und die Leistungsdichte in der Heizfolie beeinflussen. Wenn der Strom in mehreren Leitbahnen und / oder Leitstreifen fließt, wird eine Stromkonzentration und somit eine Überhitzung an den Innenseiten von Biegungen vermieden. Gleichzeitig wird die Ausfallsicherheit des Heizelementes durch die Redundanz der Leitbahnen und / oder Leitstreifen erhöht. Wird die Folie beispielsweise in der Sitzfläche eines Fahrzeugsitzes benutzt, knittert die Folie nicht, sondern faltet sich kontrolliert längs der Schlitze. Dadurch ergibt sich ein höherer Sitzkomfort. Die Folie kann sich zudem ohne Überdehnung an größere Belastungen durch Aufspreizen der Schlitze anpassen. Gleichzeitig gestatten die Ausnehmungen und Schlitze einen Durchtritt von Feuchtigkeit durch die Folie. Dies ist beispielsweise zur Klimatisierung der Sitzfläche zweckmäßig.

Weiterhin ist vorgesehen, daß an mindestens einem Schlitz (13) mindestens eine Verbindungsstelle (14) vorgesehen ist, an der mindestens zwei beieinander angeordnete Leitstreifen (12) an von ihren jeweiligen Enden (15) beabstandeten Bereichen elektrisch leitend miteinander in Verbindung stehen, indem an den Verbindungsstellen auf eine Durchtrennung der Leitschicht (3) verzichtet ist und an der die verbundenen Leitstreifen (12) auch ohne elektrische Verbindung bei Betrieb des Heizelementes im wesentlichen dasselbe Potential aufweisen würden. Dies vereinfacht die Handhabung des zerschnittenen Heizelements bei der Montage.

Es ist sinnvoll, wenn die Trägerschicht aus Kunststoff, insbesondere Polyester, PI, PA, PP oder PC, oder Papier ist, und daß die Leitschicht auf die Trägerschicht aufgedampft, gesputtert oder galvanisiert ist. Dies dient der Gewährleistung einer ausreichenden Beständigkeit gegen verschiedene Medien, z.B. Schweiß oder Limonade, sowie UV-Licht und der Sicherstellung eines niedrigen Produktionspreises. Auch sollte die Leitschicht aus Preisgründen aus Kupfer sein. Sie kann jedoch auch beispielsweise aus Aluminium, Silber oder Nickel gefertigt sein.

Hohe Stabilität und Funktionalität ergeben sich besonders, wenn die Dicke der Heizfolie zwischen 10 und 300 µm, insbesondere zwischen 20 und 150 µm, und die Dicke der Leitschicht zwischen 0,05 pm und 10 µm, insbesondere zwischen 0,05 µm und 1 µm, liegt.

Zur Gewährleistung der Betriebssicherheit auch unter starken Belastungen ist es zweckmäßig, wenn die Dehnbarkeit der Heizfolie relativ groß -also größer als die Dehnbarkeit einer Metallfolie gleicher Dicke- ist und wenn die Leitschicht durch eine Deckschicht abgedeckt ist.

Zur gleichmäßigen Stromverteilung in der Heizfolie ist zweckmäßig, wenn mindestens zwei Leitstreifen jeweils in etwa die gleiche Gesamtlänge aufweisen. Sind mehrerer Leitbahnen vorgesehen, so ist zweckmäßig, daß mindestens zwei Leitbahnen jeweils in etwa die gleiche Gesamtlänge aufweisen.

Zur Verbesserung der Belastbarkeit der Heizfolie ist es nützlich, wenn Schlitze bzw. Ausnehmungen senkrecht zu mechanischen Dehn-Betastungsrichtungen verlaufen.

Um eine lokale Anpassung der Flächenleistung und somit der Temperaturverteilung zu bewirken, ist es zweckmäßig, daß die Breite und / oder die Dicke zumindest eines Leitstreifens bzw. einer Leitbahn über deren Längsverlauf variiert. Dadurch lassen sich Bereiche mit höheren oder niedrigeren Temperaturen gezielt einstellen.

Es ist besonders zweckmäßig, wenn die Heizfolie in die Sitzfläche und / oder Lehnenfläche eines Fahrzeugsitzes integriert ist. Wegen ihrer einfachen Verarbeitbarkeit ist die Folie für diese Zwecke gut geeignet.

Zur Erhöhung der Funktionalität des Heizelementes ist es vorteilhaft, wenn zumindest ein Teil der Leitschicht nicht oder nicht nur dem Heizen dient sondern der Stromversorgung weiterer elektrischer Funktionselemente, insbesondere von Sensoren.

Es ist zweckmäßig, daß die Trägerschicht und die Deckschicht an den Rändern zumindest eines Schlitzes bzw. einer Ausnehmung stoffschlüssig miteinander verbunden sind. Korrosion der Leitschicht wird so vorgebeugt.

Aus dem gleichen Grund ist es nützlich, wenn die Trägerschicht und / oder die Deckschicht auch mindestens einen Schlitz bzw. eine Ausnehmung vollständig überdecken.

### Figuren

Die nachfolgende Beschreibung behandelt Möglichkeiten zur Ausgestaltung der Erfindung. Diese Erläuterungen sind nur beispielhaft zu verstehen und erfolgen unter Bezug auf:
- Fig. 1: Vergrößerter Querschnitt durch eine Heizfolie
- Fig. 2: Verkleinerte Draufsicht auf ein erstes Heizelement unter Benutzung der Heizfolie von Figur 1.
- Fig. 3: Draufsicht auf ein zweites Heizelement
- Fig. 4: Draufsicht auf ein drittes Heizelement.

### Beschreibung der Erfindung

Fig. 1 zeigt einen Querschnitt einer bevorzugten Ausführungsform einer Heizfolie 1 eines Heizelementes. Die Heizfolie 1 besitzt eine Trägerschicht 2. Diese Trägerschicht 2 ist aus einem elektrisch nicht leitenden, elastischen, glatten, zugbelastbaren und knickfesten Material. Im Ausführungsbeispiel wird dafür Kunststoff - nämlich Polyester - verwendet.

Auf die Trägerschicht 2 ist eine dünne, elektrisch leitfähige Leitschicht 3 abgeschieden. Diese L eitschicht 3 besteht vorzugsweise aus einem Metall, insbesondere Kupfer. Sie ist zweckmäßigerweise aufgedampft. Ihre Dicke beträgt im Ausführungsbeispiel 0,1 µm.

Auf der der Trägerschicht 2 abgewandten Seite der Leitschicht 3, ist eine Deckschicht 4 aufgebracht. Die Deckschicht 4 besteht im Ausführungsbeispiel aus dem gleichen Material wie die Trägerschicht 2. Sie ist durch Verpressen mit der Leitschicht 3 verbunden.

Die Funktion der Deckschicht 4 besteht darin, die Leitschicht 3 vor Korrosion zu schützen. Gleichzeitig soll sie ein Knicken und Verkratzen der Leitschicht 3 verhindern. Dies wird unter anderem dadurch sichergestellt, daß durch die größere Foliendicke der Knickradius begrenzt ist.

Figur 2 stellt ein Heizelement dar, bei welchem eine Heizfolie 1 an zwei einander gegenüberliegenden Randbereichen Kontaktbereiche 16 aufweist. Diese sind über Anschlüsse 17 mit einer nicht dargestellten Stromquelle verbunden.

An den Kontaktbereichen 16 sind metallische Bänder vorgesehen, die über ihre gesamte Länge elektrisch leitend mit der Leitschicht 3 der Heizfolie 1 verbunden sind.

Im Betrieb wird der Strom vom einen Anschluß 17 über die gesamte Länge des einen Kontaktbereiches 16 in die Heizfolie 1 eingespeist. Er fließt dann über die gesamte Breite der Heizfolie 1 zum gegenüberliegenden Kontaktbereich 16. Die Länge und Breite der Heizfolie 1 sowie die Dicke der Leitschicht 3 bestimmt die Leistung des Heizelementes. Unter Länge wird hier der Abstand zwischen den beiden Kontaktbereichen 16 verstanden, unter Breite die hierzu senkrecht in Folienebene liegende Ausdehnung der Folie. Die Leistungsdichte des vorliegenden Ausführungsbeispiels liegt zwischen 1 und 10 W/dm².

Figur 3 zeigt eine zweite Ausführungsform eines Heizelementes. Das Heizelement weist eine Heizfolie 1 auf. Diese weist an einem ihrer seitlichen Randbereiche zwei Kontaktbereiche 16 auf. Die beiden Kontaktbereiche 16 sind dabei gegeneinander beabstandet und durch eine Ausnehmung 11 voneinander getrennt. An jedem dieser Kontaktbereiche 16 ist die Leitschicht 3 mit einer nicht dargestellten Stromquelle verbunden.

Die Leitschicht 3 ist durch Ausnehmungen 11 gegliedert, um eine Leitbahn 10 zu bilden. Diese verbindet die zwei Kontaktbereiche 16 in einer gewundenen, ununterbrochenen Schleife elektrisch leitend miteinander. Die Leitbahn 10 kann dabei wie im Ausführungsbeispiel im wesentlichen die gesamte Fläche der Heizfolie überdecken.

Die Leitbahn 10 ist ihrerseits in mehrere Leitstreifen 12 untergliedert. Die Leitstreifen 12 verlaufen im wesentlichen parallel zur Leitbahn 10 und somit parallel zur Stromflußrichtung. Sie sind durch Schlitze 13 voneinander getrennt.

Bei Betrieb dieser Heizfolie fließt der Strom vom einen Kontaktbereich 16 durch die Leitbahn 10 in zum anderen Kontaktbereich 16 und erwärmt dabei die Heizfolie 1.

Die Unterteilung der Leitbahn 10 in mehrere Leitstreifen 12 bewirkt, daß d er Strom auch bei Richtungswechseln der Leitbahn 10 gleichmäßig verteilt über die gesamte Breite der Leitbahn 10 fließt. Anderenfalls würde an einer Biegung der Leitbahn 10 eine Stromkonzentration und somit eine Überhitzung an der Innenseite der Biegung auftreten.

Eine etwa gleiche Gesamtlänge der Leitstreifen 12 bewirkt gleich große Widerstände der einzelnen Leitstreifen 12. Auch dies dient einer gleichmäßigen Stromverteilung auf die einzelnen Leitstreifen und einer gleichmäßigen Temperaturverteilung.

Die A usführungsform von F ig. 4 e ntspricht im wesentlichen d er Bauform von Fig. 3. Bei der vorliegenden Ausführungsform sind jedoch Verbindungsstellen 14 vorgesehen. Diese verbinden beieinander angeordnete Leitstreifen 12. Die Verbindungsstellen 14 sind an solchen Positionen angeordnet, an denen die miteinander verbundenen Leitstreifen 12 auch ohne Verbindung ein ähnliches elektrisches Potential aufweisen würden. Die Verbindungsstellen sind im Ausführungsbeispiel so hergestellt, daß an diesen Stellen auf eine Durchtrennung der Leitschicht 3 wie bei den Ausnehmungen 11 und den Schlitzen 13 verzichtet wurde.

Die Verbindungsstellen 14 sind im Verlauf der Leitstreifen 12 und beabstandet zu den Enden 15 der Leitstreifen 12 angeordnet.

Die Heizfolie eignet sich auch für einen Einsatz insbesondere in KFZ-Sitzen. Dazu kann sie in die Sitzfläche und / oder Lehnenfläche integriert sein. Dies kann beispielsweise unterhalb des Sitzbezuges oder in der Polsterung des Sitzes erfolgen. Es ist jedoch auch denkbar, sie mit dem Sitzbezug zu kombinieren oder den Sitzbezug durch die Folie selbst zu ersetzen.

Es ist dabei sinnvoll, die Temperaturverteilung in der Folie der Anatomie des Sitzbenutzers anzupassen und bestimmte Bereiche verstärkt zu beheizen oder andere Bereiche von einer Erwärmung auszunehmen.

Auch können Sensoren in der Sitzfläche vorgesehen sein. Die Leitschicht kann in diesem Fall dazu genutzt werden, die Sensoren mit Strom zu versorgen und deren Signale weiterzuleiten. Dazu können entweder die Heizleiter genutzt oder separate Leitbahnen geschaffen werden. Diese Sensoren können beispielsweise der Temperaturmessung oder der Druckerfassung dienen.

Die Leitschicht 3 kann statt durch Bedampfung auch durch Galvanisieren oder ähnliche chemische oder physikalische Verfahren auf der Trägerschicht 2 abgeschieden werden.

Die Verbindung zwischen Leitschicht 3 und Trägerschicht 2 kann auch durch Kleben oder ähnliches hergestellt werden.

Die Deckschicht 4 kann aus einem anderen Material als die Trägerschicht 2 z. B. aus einem Lack-Überzug bestehen. Es wäre auch denkbar, die Deckschicht 4 wegzulassen.

Zur Erhöhung der Luftdurchlässigkeit kann die Folie perforiert sein, oder die Breite der Schlitze vergrößert werden.

Statt einer Leitbahn 10 könnten auch mehrere Leitbahnen vorgesehen sein. Auch könnten die Leitstreifen 12 ihrerseits weiter untergliedert sein. Das Prinzip der gleich großen Widerstände durch gleiche Gesamtlängen läßt sich auch hier anwenden.

Es wäre auch möglich, die Ausnehmungen 11 und Schlitze 13 zu verbreitern. Die Schlitze 11 könnten die Form größerer Aussparungen annehmen. Dadurch kann die Flächendeckung der Leitschicht 3 deutlich geringer sein und der als Heizfläche genutzte Bereich beispielsweise nur 50% der Heizfolienfläche betragen.

Die Ausnehmungen 11 und Schlitze 13 können die Heizfolie 1 in ihrer gesamten Dicke durchdringen. Zur Erhöhung der Stabilität und Vereinfachung der Handhabung können die Trägerschicht 2 und / oder die Deckschicht 4 die Ausnehmungen 11 und Schlitze 13 jedoch auch vollständig überdecken. In diesen Bereichen könnten die Trägerschicht 2 und die Deckschicht 4 z.B. durch Verkleben auch stoffschlüssig miteinander verbunden sein.

Die Strukturierung der Leitschicht 3 kann mit gängigen Verfahren, wie z. B. Schneiden, erfolgen.

## Patentansprüche

1. Heizelement mit einer Heizfolie (1), welche eine elektrisch nicht leitfähige Trägerschicht (2) und eine Leitschicht (3) aufweist, wobei die Leitschicht (3) eine auf der Trägerschicht (2) abgeschiedene Metallschicht ist, und die Leitschicht (3) der Heizfolie (1) zur Bildung mindestens einer Leitbahn (10) mindestens eine Ausnehmung (11) aufweist, um den Fluß eines Stromes durch die Leitschicht (3) gezielt zu lenken, und mindestens eine Leitbahn (10) mindestens einen Schlitz (13) aufweist, um den Fluß eines Stromes durch die Leitbahn (10) gezielt zu lenken und um Leitstreifen (12) zu bilden, **dadurch gekennzeichnet, daß** an mindestens einem Schlitz (13) mindestens eine Verbindungsstelle (14) vorgesehen ist, an der mindestens zwei beieinander angeordnete Leitstreifen (12) an von ihren jeweiligen Enden (15) beabstandeten Bereichen elektrisch leitend miteinander in Verbindung stehen, indem an den Verbindungsstellen auf eine Durchtrennung der Leitschicht (3) verzichtet ist und an der die verbundenen Leitstreifen (12) auch ohne elektrische Verbindung bei Betrieb des Heizelementes im wesentlichen dasselbe Potential aufweisen würden.

2. Heizelement nach Anspruch 1, **dadurch gekennzeichnet, daß** mindestens zwei Leitbahnen (10) in etwa die gleiche Gesamtlänge aufweisen und / oder daß mindestens zwei Leitstreifen (12) jeweils in etwa die gleiche Gesamtlänge aufweisen.

3. Heizelement nach Anspruch 1 oder 2, **dadurch gekennzeichnet, daß** die Trägerschicht (2) aus Kunststoff, insbesondere Polyester, Pl, PA, PP oder PC, oder Papier ist, und daß die Leitschicht (3) auf die Trägerschicht (2) aufgedampft, gesputtert oder galvanisiert ist.

4. Heizelement nach einem der vorangehenden Ansprüche, **dadurch gekennzeichnet, daß** die Leitschicht (3) aus Kupfer, Aluminium, Silber, Gold oder Nickel ist.

5. Heizelement nach einem der vorangehenden Ansprüche, **dadurch gekennzeichnet, daß** die Dicke der Heizfolie (1) zwischen 10 und 300 µm, insbesondere zwischen 20 und 150 µm, und die Dicke der Leitschicht (3) zwischen 0,05 µm und 10 µm, insbesondere zwischen 0,05 µm und 1 µm, liegt.

6. Heizelement nach einem der vorangehenden Ansprüche, **dadurch gekennzeichnet, daß** die Dehnbarkeit der Heizfolie (1) größer als die Dehnbarkeit einer Metallfolie gleicher Dicke ist und daß die Leitschicht (3) durch eine Deckschicht (4) abgedeckt ist.

7. Heizelement nach einem der vorangehenden Ansprüche, **dadurch gekennzeichnet, daß** die Schlitze (13) bzw. die Ausnehmungen (11) senkrecht zu mechanischen Dehn-Belastungsrichtungen verlaufen.

8. Heizelement nach einem der vorangehenden Ansprüche, **dadurch gekennzeichnet, daß** die Breite und / oder die Dicke zumindest eines Leitstreifens (12) bzw. einer Leitbahn (10) über deren Längsverlauf variiert, um eine lokale Anpassung der Flächenleistung zu bewirken.

9. Heizelement nach einem der vorangehenden Ansprüche, **dadurch gekennzeichnet, daß** die Trägerschicht (2) und die Deckschicht (4) an den Rändern zumindest eines Schlitzes (13) bzw. einer Ausnehmung (11) stoffschlüssig miteinander verbunden sind.

10. Heizelement nach einem der vorangehenden Ansprüche, **dadurch gekennzeichnet, daß** die Trägerschicht (2) und / oder die Deckschicht (4) auch mindestens einen Schlitz (13) bzw. eine Ausnehmung (11) vollständig überdecken.

11. Heizelement nach einem der voranstehenden Ansprüche, **d adurch g e-kennzeichnet,** daß zumindest ein Teil der Leitschicht (3) der Stromversorgung weiterer elektrischer Funktionselemente, insbesondere von Sensoren, dient.

12. Fahrzeugsitz mit einer Sitzfläche und / oder einer Lehnenfläche, **dadurch gekennzeichnet, daß** in die Sitzfläche und / oder in die Lehnenfläche ein Heizelement nach einem der voranstehenden Ansprüche integriert ist.

## Claims

1. Heating element with a heating foil (1) which has an electrically non-conductive carrier layer (2) and a conductive layer (3), the conductive layer (3) being a metal layer precipitated on the carrier layer (2), and the conductive layer (3) of the heating foil (1) having at least one recess (11) for forming at least one conductive track (10), in order to guide the flow of a current through the conductive layer (3) in a controlled manner, and at least one conductive track (10) having at least one slot (13), in order to guide the flow of a current through the conductive track (10) in a controlled manner and in order to form conductive strips (12), **characterized in that**, at at least one slot (13), at least one connection point (14) is provided, at which at least two conductive strips (12) arranged next to one another are connected electrically conductively to one another at regions spaced apart from their respective ends (15), **in that** a severance of the conductive layer (3) is dispensed with at the connection points, and at which the connected conductive strips (12), even without electrical connection, would have essentially the same potential where a heating element is in operation.

2. Heating element according to Claim 1, **characterized in that** at least two conductive tracks (10) have approximately the same overall length, and/or **in that** at least two conductive strips (12) have in each case approximately the same overall length.

3. Heating element according to Claim 1 or 2, **characterized in that** the carrier layer (2) is made from plastic, in particular polyester, PI, PA, PP or PC, or from paper, and **in that** the conductive layer (3) is vapour-deposited, sputtered or electroplated onto the carrier layer (2).

4. Heating element according to one of the preceding claims, **characterized in that** the conductive layer (3) is made from copper, aluminium, silver, gold or nickel.

5. Heating element according to one of the preceding claims, **characterized in that** the thickness of the heating foil (1) is between 10 and 300 µm, in particular 20 and 150 µm, and the thickness of the conductive layer (3) is between 0.05 µm and 10 µm, in particular between 0.05 µm and 1 µm.

6. Heating element according to one of the preceding claims, **characterized in that** the extensibility of the heating foil (1) is greater than the extensibility of a metal foil of the same thickness, and **in that** the conductive layer (3) is covered by a covering layer (4).

7. Heating element according to one of the preceding claims, **characterized in that** the slots (13) or the recesses (11) run perpendicularly to the directions of mechanical tensile load.

8. Heating element according to one of the preceding claims, **characterized in that** the width and/or the thickness of at least one conductive strip (12) or one conductive track (10) varies over its longitudinal run, in order to bring about a local adaptation of the surface power.

9. Heating element according to one of the preceding claims, **characterized in that** the carrier layer (2) and the covering layer (4) are connected to one another in a materially integral manner at the edges of at least one slot (13) or one recess (11).

10. Heating element according to one of the preceding claims, **characterized in that** the carrier layer (2) and/or the covering layer (4) also completely cover at least one slot (13) or one recess (11).

11. Heating element according to one of the preceding claims, **characterized in that** at least part of the conductive layer (3) serves for the supply of current to further electrical operating elements, in particular sensors.

12. Vehicle seat with a seat surface and/or a backrest surface, **characterized in that** a heating element according to one of the preceding claims is integrated into the seat surface and/or into the backrest surface.

## Revendications

1. Élément chauffant comprenant un film chauffant (1) qui présente une couche porteuse (2) non conductrice d'électricité et une couche conductrice (3), la couche conductrice (3) étant une couche de métal précipitée sur la couche porteuse (2) et la couche conductrice (3) du film chauffant (1) présentant au moins un creux (11) pour former au moins une piste conductrice (10) afin de dévier de manière ciblée le flux d'un courant à travers la couche conductrice (3), et au moins une piste conductrice (10) présentant au moins une fente (13) afin de dévier de manière ciblée le flux d'un courant à travers la piste conductrice (10) et afin de former des bandes conductrices (12), **caractérisé en ce que** sur au moins une fente (13) est prévu au moins un point de liaison (14) au niveau duquel au moins deux bandes conductrices (12) disposées l'une près de l'autre se trouvent en liaison électrique l'une avec l'autre au niveau de zones écartées de leurs extrémités (15) respectives, **en ce qu'**un sectionnement de la couche conductrice (3) n'a pas lieu au niveau des points de liaison et où les bandes conductrices (12) reliées peuvent présenter essentiellement le même potentiel lors du fonctionnement de l'élément chauffant, même sans liaison électrique.

2. Élément chauffant selon la revendication 1, **caractérisé en ce qu'**au moins deux pistes conductrices (10) présentent approximativement la même longueur totale et/ou qu'au moins deux bandes conductrices (12) présentent à chaque fois approximativement la même longueur totale.

3. Élément chauffant selon la revendication 1 ou 2, **caractérisé en ce que** la couche porteuse (2) est en matière plastique, notamment en polyester, PI, PA, PP ou PC ou en papier et que la couche conductrice (3) est métallisée sous vide, pulvérisée ou galvanisée sur la couche porteuse (2).

4. Élément chauffant selon l'une des revendications précédentes, **caractérisé en ce que** la couche conductrice (3) est en cuivre, en aluminium, en argent, en or ou en nickel.

5. Élément chauffant selon l'une des revendications précédentes, **caractérisé en ce que** l'épaisseur du film chauffant (1) est comprise entre 10 et 300 µm, notamment entre 20 et 150 µm, et l'épaisseur de la couche conductrice (3) est comprise entre 0,05 µm et 10 µm, notamment entre 0,05 µm et 1 µm.

6. Élément chauffant selon l'une des revendications précédentes, **caractérisé en ce que** l'expansibilité du film chauffant (1) est supérieure à l'expansibilité d'un film métallique de même épaisseur et que la couche conductrice (3) est recouverte d'une couche de protection (4).

7. Élément chauffant selon l'une des revendications précédentes, **caractérisé en ce que** la fente (13) ou les creux (11) s'étendent perpendiculairement aux sens de la charge d'expansion mécanique.

8. Élément chauffant selon l'une des revendications précédentes, **caractérisé en ce que** la largeur et/ou l'épaisseur d'au moins une bande conductrice (12) ou d'une piste conductrice (10) varie sur sa longueur afin d'obtenir une adaptation locale de la puissance surfacique.

9. Élément chauffant selon l'une des revendications précédentes, **caractérisé en ce que** la couche porteuse (2) et la couche de protection (4) sont reliées entre elles par assemblage des matériaux au niveau des bords d'au moins une fente (13) ou d'un creux (11).

10. Élément chauffant selon l'une des revendications précédentes, **caractérisé en ce que** la couche porteuse (2) et/ou la couche de protection (4) recouvrent aussi complètement au moins une fente (13) ou un creux (11).

11. Élément chauffant selon l'une des revendications précédentes, **caractérisé en ce qu**'au moins une partie de la couche conductrice (3) sert à l'alimentation électrique d'autres éléments fonctionnels électriques, notamment des capteurs.

12. Siège de véhicule avec une surface de siège et/ou une surface de dossier, **caractérisé en ce qu'**un élément chauffant selon l'une des revendications précédentes est intégré dans la surface de siège et/ou la surface de dossier.
